# EUROPÄISCHE PATENTSCHRIFT

(11) **EP 1 394 495 B1**
(45) Veröffentlichungstag und Bekanntmachung des Hinweises auf die Patenterteilung: **31.08.2005**
(21) Anmeldenummer: 03014218.6
(22) Anmeldetag: 25.06.2003
(51) Int. Cl.: F41G 5/12, F41G 5/08, F41G 7/22

(54) **Vorrichtung zum Bekämpfen von Zielen**
Apparatus for fighting against targets
Dispositif de combat contre cibles

(30) Priorität: 31.08.2002 DE 10240314
(43) Veröffentlichungstag der Anmeldung: 03.03.2004
(73) Patentinhaber: Rheinmetall Waffe Munition GmbH, 40880 Ratingen (DE)
(72) Erfinder: Herrmann, Ralf-Joachim, Dr., 29578 Eimke (DE); Seidel, Wolfgang, Dr., 38165 Lehre (DE)
(74) Vertreter: Dietrich, Barbara

(56) Entgegenhaltungen:
- EP-A- 0 375 872
- DE-A- 3 140 728
- DE-A- 19 906 970
- FR-A- 2 641 872
- FR-A- 2 678 060
- FR-A- 2 728 676

## Beschreibung

Die Erfindung betrifft eine Vorrichtung zur Bekämpfung von Zielen innerhalb eines zu überwachenden Bereiches mit einer erdgebundenen richtbaren Abschußeinrichtung, einer mit der Abschußeinrichtung verbundenen Zielerfassungseinrichtung und mindestens einem aus der Abschußeinrichtung verschießbaren Flugkörper.

Aus der DE 31 40 728 C2 ist beispielsweise bekannt, zur Bekämpfung von Panzern eine genaue Ermittlung des Zielortes durch eine Kombination von passiven und aktiven Sensoren vorzunehmen. Dabei dienen die passiven Sensoren (z.B. akustische Sensoren) zur Ermittlung der jeweiligen Zielrichtung und die aktiven Sensoren zur Bestimmung der Zielgeschwindigkeit. Aus der Änderung der Zielrichtung und der Zielgeschwindigkeit kann dann die Bewegungsbahn des Zieles und damit auch der Abfeuerzeitpunkt des Flugkörpers ermittelt werden.

Nachteilig ist bei diesen bekannten Vorrichtungen unter anderem, daß für die Bahnermittlung des Zieles und das anschließende Richten der Abschußeinrichtung des Flugkörpers relativ viel Zeit benötigt wird, so daß die Reaktionszeit der Vorrichtung vom Empfang der akustischen zielcharakteristischen Signale bis zum Abfeuern des Flugkörpers für die Bekämpfung sehr schneller Ziele, etwa von Hubschraubern, zu lang ist. Außerdem besteht durch die Verwendung der aktiven Sensoren der Zielerfassungseinrichtung die Gefahr, daß der Gegner die bodengebundene Abschußeinrichtung orten und zerstören kann.

Der Erfindung liegt die Aufgabe zugrunde, eine Vorrichtung der eingangs erwähnten Art anzugeben, die einfach und kostengünstig aufgebaut ist, eine kurze Reaktionszeit besitzt und deren Abschuß- und Zielerfassungseinrichtung durch die Verwendung entsprechender Sensoren nicht ortbar ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, daß die Vorrichtung eine Zielerfassungseinrichtung umfaßt, die ausschließlich passive Sensoren verwendet und die lediglich die Zielrichtung, nicht aber die Bewegungsbahn des zu bekämpfenden Zieles vor dem Abschuß des zugeordneten Flugkörpers ermittelt, und daß der Flugkörper der Vorrichtung einen Suchkopf besitzt, der nach Abschuß des Flugkörpers in Zielrichtung (z.B. mittels eines Infrarot-Sensors) autonom das Ziel sucht und dann zerstört. Eine ortbare Verbindung zwischen dem Flugkörper und der Abschußvorrichtung bzw. der Zielerfassungseinrichtung besteht während der Flugphase des Flugkörpers nicht.

Die erfindungsgemäße Vorrichtung weist den Vorteil auf, daß sie als relativ kleine autonome Einheit z.B. manuell innerhalb eines zu überwachenden Gebietes installierbar ist und den entsprechenden Raumbereich für längere Zeit überwacht. Hierzu ist die Vorrichtung mit einem z.B. akustischen Wecksensor versehen. Die Zielerfassungseinrichtung führt dann eine permanente Frequenzanalyse der empfangenen akustischen Signale durch. Sobald das akustische Frequenzspektrum auf ein zu bekämpfendes Ziel hindeutet, wird der Peilsensor aktiviert und der Peilwinkel zum Ziel ermittelt. Die Abschußeinrichtung wird in Peilrichtung ausgerichtet und der Flugkörper (z.B. eine "Stinger"-Rakete) abgeschossen. Der Infrarot-Sensor der Rakete sucht dann eine Wärmequelle (Ziel) in dem durch die akustische Peilung bestimmten Raumsegment, und die Rakete wird mittels einer entsprechenden Lenkeinrichtung in das Ziel geführt.

Bei einer vorteilhaften Ausführungsform der Erfindung umfaßt der akustische Peilsensor mindestens vier Mikrophone, welche jeweils an den Eckpunkten eines Tetraeders angeordnet sind.

Vorzugsweise handelt es sich bei dem Wecksensor um eines der Mikrophone des Peilsensors.

Weitere Einzelheiten und Vorteile der Erfindung ergeben sich aus den folgenden anhand von Figuren erläuterten Ausführungsbeispielen. Es zeigen:
Fig.1 eine schematische Seitenansicht einer erfindungsgemäßen Vorrichtung zur Bekämpfung von Luftzielen;
Fig.2 eine Draufsicht auf die in Fig.1 dargestellte Vorrichtung und
Fig.3 ein Blockschaltbild einer Zielerfassungseinrichtung.

In den Fig.1 und 2 ist mit 1 eine erfindungsgemäße Vorrichtung zur Bekämpfung von Hubschraubern 2 innerhalb eines vorgebenen zu überwachenden Raumes bezeichnet. Die Vorrichtung 1 besteht aus einem Gehäuse 3, in dem sowohl eine Energieversorgungseinheit als auch eine elektronische Auswerteeinrichtung 4 einer Zielerfassungseinrichtung 5 untergebracht ist (vgl. auch Fig.3).

Oberseitig schließt sich an das Gehäuse 3 eine Richtanlage 6 an, mittels welcher eine Abschußeinrichtung 7 in Azimut und Elevation gerichtet werden kann.

An dem Gehäuse 3 sind seitlich drei Beine 8 angeordnet, welche sich an dem Erdboden 9 abstützen und an denen drei Mikrophone 10 eines akustischen Peilsensors 11 befestigt sind. Ein viertes Mikrophon 10 des akustischen Peilsensors 11 ist an der Richtanlage 6 angeordnet, so daß die vier Mikrophone 10 des Peilsensors 11 die Eckpunkte eines Tetraeders bilden. Alle Mikrophone 10 des Peilsensors 11 sind über elektrische Leitungen 12 mit der elektronischen Auswerteeinrichtung 4 verbunden. Diese enthält einen Mikroprozessor 13.

In der Abschußeinrichtung 7 ist mindestens ein Flugkörper 14 angeordnet, welcher mit einem zielsuchenden IR-Suchkopf 15 und einer nicht dargestellten Lenkeinrichtung versehen ist.

Nachfolgend wird auf die Funktionsweise der erfindungsgemäßen Vorrichtung eingegangen.

Nach dem Aufstellen der Vorrichtung 1 wird diese eirgeschaitet. Danach befindet sich die Vorrichtung 1 zunächst in einem sog. Lauschmodus, d.h. es ist nur eine akustische Weckschaltung, die mit nur einem der Mikrophone 10 verbunden ist, aktiviert. Die elektronische Auswerteeinrichtung 4 führt permanent eine Fast Fourier Transformation (FFT) des jeweils von dem Mikrophon 10 gemessenen akustischen Signales durch. Sobald das Frequenzspektrum der akustischen Signatur eines Hubschraubers ähnelt, wird die Zielerfassungseinrichtung in den sog. Peilmodus versetzt.

Im Peilmodus sind alle vier Mikrophone 10 aktiviert und die elektronische Auswerteeinrichtung 4 bestimmt die räumliche Richtung zum Ziel 2. Hierzu werden die von dem Ziel 2 kommenden akustischen Signale von den Mikrophonen 10 zeitversetzt gemessen. Aus dieser Phasenverschiebung wird dann mittels des Mikroprozessors 13 die räumliche Richtung des Zieles 2 bestimmt.

Sobald die Peilung stabil und das Frequenzspektrum als die akustische Signatur eines Hubschraubers identifiziert ist, wird die Abschußeinrichtung 7 in Azimut und Elevation mittels der Richtanlage 6 derart gerichtet, daß der Flugkörper 14 in Richtung der akustischen Peilung zeigt. Gleichzeitig wird der IR-Sensor des Suchkopfes 15 des Flugkörpers 14 auf Betriebstemperatur gekühlt und eine Freund-Feind Kennung abgefragt und im Feindfall der Flugkörper 14 abgeschossen.

Der Flugkörper 14 wird auf Überschallgeschwindigkeit beschleunigt und der IR-Suchkopf 15 sucht ein Ziel (Wärmequelle) in dem Raumsegment, das durch die akustische Peilung bestimmt wurde. Nach Erfassung des Zieles 2 wird der Flugkörper 14 mittels IR-Suchkopf 15 und Lenkeinrichtung ins Ziel geführt.

Die Erfindung ist selbstverständlich nicht auf das vorstehend beschriebene Ausführungsbeispiel beschränkt. So kann es sich bei dem Suchkopf des Flugkörpers auch um einen Radar-Suchkopf handeln.

Im Falle der Verwendung eines passiven IR-Suchkopfes kann außerdem vorgesehen sein, daß der Flugkörper erst abgeschossen wird, wenn der Suchkopf bereits vor Abschuß des Flugkörpers das Ziel in dem durch die akustische Peilung definierten Raumsegment detektiert hat.

### Bezugszeichenliste

- 1: Vorrichtung
- 2: Ziel, Hubschrauber
- 3: Gehäuse
- 4: (elektronische) Auswerteeinrichtung
- 5: Zielerfassungseinrichtung
- 6: Richtanlage
- 7: Abschußeinrichtung
- 8: Bein
- 9: Erdboden
- 10: Sensor, Mikrophon, Wecksensor
- 11: Peilsensor
- 12: elektrische Leitung
- 13: Mikroprozessor
- 14: Flugkörper
- 15: Suchkopf

## Patentansprüche

1. Vorrichtung zur Bekämpfung von Zielen (2) innerhalb eines zu überwachenden Bereiches mit einer erdgebundenen richtbaren Abschußeinrichtung (7), einer mit der Abschußeinrichtung (7) verbundenen Zielerfassungseinrichtung (5) und mindestens einem aus der Abschußeinrichtung (7) verschießbaren Flugkörper (14), mit den Merkmalen:
a) der Flugkörper (14) besitzt einen zielsuchenden Suchkopf (15);
b) die Zielerfassungseinrichtung (5) umfaßt eine elektronische Auswerteeinrichtung (4), einen mit der Auswerteeinrichtung (4) verbundenen passiven, akustischen Wecksensor (10) und einen mit der Auswertevorrichtung (4) verbundenen passiven akustischen Peilsensor (11) zur Bestimmung der Zielrichtung;
c) die einzelnen Baugruppen der Vorrichtung (1) stehen derart miteinander in Wirkverbindung, daß die elektronische Auswerteeinrichtung (4) nach dem Empfang zielcharakteristischer Signale mittels des Wecksensors (10) den Peilsensor (11) aktiviert, Signalwerte zur Ausrichtung der Abschußeinrichtung in Zielrichtung ermittelt und die entsprechenden Stellantriebe der Richtanlage (6) der Abschußeinrichtung (7) ansteuert, und daß dann der Flugkörper (14) in Zielrichtung abgeschossen wird und mit seinem Suchkopf (15) autonom die Zielfindung übernimmt.

2. Vorrichtung nach Anspruch 1, **dadurch gekennzeichnet, daß** der akustische Peilsensor (11) mindestens vier Mikrophone (10) umfaßt, welche jeweils an den Eckpunkten eines Tetraeders angeordnet sind.

3. Vorrichtung nach Anspruch 1 oder 2, **dadurch gekennzeichnet, daß** es sich bei dem Wecksensor (10) um eines der Mikrophone des Peilsensors (11) handelt.

4. Vorrichtung nach einem der Ansprüche 1 bis 3, **dadurch gekennzeichnet, daß** die elektronische Auswerteeinrichtung (4) einen Mikroprozessor (13) zur Durchführung einer Fourier-Analyse der gemessenen Schallsignale des Wecksensors (10) vornimmt, und daß diese Signalwerte mit für das Ziel (2) charakteristischen in der Auswerteeinrichtung (4) gespeicherten Signalwerten verglichen werden.

5. Vorrichtung nach einem der Ansprüche 1 bis 4, **dadurch gekennzeichnet, daß** es sich bei dem Suchkopf (15) des Flugkörpers (14) um einen Infrarot-Suchkopf mit passivem Infrarot-Sensor handelt.

6. Vorrichtung nach einem der Ansprüche 1 bis 4, **dadurch gekennzeichnet, daß** es sich bei dem Suchkopf (15) des Flugkörpers (14) um einen Radar-Suchkopf handelt.

## Claims

1. Apparatus for attacking targets (2) within an area to be monitored, having a firing device (7), which is ground-based and can be aimed, having a target detection device (5) which is connected to the firing device (7), and having at least one missile (14) which can be fired from the firing device (7), having the following features:
a) the missile (14) has a target-seeking search head (15);
b) the target detection device (5) has an electronic evaluation device (4), a passive, acoustic wake-up sensor (10) which is connected to the evaluation device (4), and a passive acoustic direction-finding sensor (11), which is connected to the evaluation apparatus (4), for determination of the target direction;
c) the individual assemblies of the apparatus (1) are operatively connected to one another in such a way that the electronic evaluation device (4) activates the direction-finding sensor (11) by means of the wake-up sensor (10) after receiving signals which are characteristic of a target, determines signal values for alignment of the firing device in the target direction, and drives the appropriate control drives for the aiming system (6) for the firing device (7), and in that the missile (14) is then fired in the target direction, and locates the target autonomously using its search head (15).

2. Apparatus according to Claim 1, **characterized in that** the acoustic direction-finding sensor (11) has at least four microphones (10), which are each arranged at the corners of a tetrahedron.

3. Apparatus according to Claim 1 or 2, **characterized in that** the wake-up sensor (10) is one of the microphones of the direction-finding sensor (11).

4. Apparatus according to one of Claims 1 to 3, **characterized in that** the electronic evaluation device (4) is a microprocessor (13) for carrying out a Fourier analysis of the measured sound signals from the wake-up sensor (10), and **in that** these signal values are compared with signal values which are characteristic of the target (2) and are stored in the evaluation device (4).

5. Apparatus according to one of Claims 1 to 4, **characterized in that** the search head (15) of the missile (14) is an infrared search head with a passive infrared sensor.

6. Apparatus according to one of Claims 1 to 4, **characterized in that** the search head (15) of the missile (14) is a radar search head.

## Revendications

1. Dispositif de combat contre des cibles (2) à l'intérieur d'une zone à surveiller, comportant un dispositif de lancement (7) pointable lié au sol, un dispositif de détection de cibles (5) raccordé au dispositif de lancement (7) et au moins un missile (14) pouvant être tiré à partir du dispositif de lancement (7), et présentant les caractéristiques :
a) le missile (14) possède une tête chercheuse (15) cherchant une cible ;
b) le dispositif de détection de cibles (5) comprend un dispositif d'exploitation (4) électronique, un capteur de réveil acoustique passif (10) raccordé au dispositif d'exploitation (4) et un capteur de repérage (11) acoustique passif destinés à déterminer la direction de la cible ;
c) les différents sous-ensembles du dispositif (1) se trouvent en liaison de fonctionnement les uns avec les autres de façon à ce que le dispositif d'exploitation (4) électronique active le capteur de repérage (11) après réception de signaux caractéristiques de la cible au moyen du capteur de réveil (10), détermine des valeurs de signaux destinées au pointage du dispositif de lancement dans la direction de la cible et active les mécanismes de réglage correspondants du dispositif de pointage (6), et à ce que le missile (14) soit alors tiré en direction de la cible et reprenne de façon autonome avec sa tête chercheuse (15) la recherche de la cible.

2. Dispositif selon la revendication 1, **caractérisé en ce que** la capteur de repérage (11) acoustique comporte au moins quatre microphones (10) qui sont chacun disposés aux sommets d'un tétraèdre.

3. Dispositif selon la revendication 1 ou la revendication 2, **caractérisé en ce qu'**il s'agit dans le cas du capteur de réveil (10) de l'un des microphones du capteur de repérage (11).

4. Dispositif selon l'une quelconque des revendications 1 à 3, **caractérisé en ce que** le dispositif d'exploitation (4) électronique comporte un microprocesseur (13) destiné à effectuer une analyse de Fourier sur les signaux acoustiques mesurés du capteur de réveil (10), et **en ce que** ces valeurs de signaux sont comparées à des valeurs de signaux caractéristiques de la cible (2) stockées dans le dispositif d'exploitation (4).

5. Dispositif selon l'une quelconque des revendications 1 à 4, **caractérisé en ce que** il s'agit dans le cas de la tête chercheuse (15) du missile (14) d'une tête chercheuse à infrarouges comprenant un capteur passif à infrarouges.

6. Dispositif selon l'une quelconque des revendications 1 à 4, **caractérisé en ce qu'**il s'agit dans le cas de la tête chercheuse (15) du missile (14) d'une tête chercheuse à radar.
